# EUROPÄISCHE PATENTANMELDUNG

(11) **EP 1 688 120 A1**
(43) Veröffentlichungstag der Anmeldung: **09.08.2006**
(21) Anmeldenummer: 06101212.6
(22) Anmeldetag: 02.02.2006
(51) Int. Cl.: A61H 3/02

(54) **Krückenhalter**

(30) Priorität: 05.02.2005 DE 202005001865 U
(71) Anmelder: Stevanon, Anton, 9000 St. Gallen (CH)
(72) Erfinder: Stevanon, Anton, 9000 St. Gallen (CH)
(74) Vertreter: Stocker, Kurt

(57) **Zusammenfassung**

Ein Krückenhalter (1) zur Sicherung der Ablage einer Krücke (8) an festen Flächen (14,12a) umfasst zwei Schenkel (2), einen Eingriffsbereich (3), einen Verbindungsbereich (4), der die beiden Schenkel (2) verbindet, und mindestens eine Auflagefläche (5,6). Der Eingriffsbereich (3) hat auf der von der mindestens einen Auflagefläche (5,6) abgewandten Seite eine Zugangsöffnung (3a) und an jedem Schenkel (2) eine Backe (7). Die Backen (7) ermöglichen sowohl ein klammerförmiges Umgreifen eines rohrförmigen Krückenabschnittes als auch ein Eingreifen in seitliche Verstärkungsrippen (9a,9b) eines Griff- und Führungsbereiches (9) am oberen Krückenende. Der Verbindungsbereich (4) ist zwischen dem Eingriffsbereich (3) und der mindestens einen Auflagefläche (5,6) angeordnet. Eine Klemmeinrichtung (4,4a) presst die Backen (7) des Eingriffsbereiches (3) in eine Eingriffslage. Der Krückenhalter (1) ist einfach aufgebaut, einfach montierbar und ermöglicht eine sichere Ablage von Krücken (8) an Möbeln und Wänden (12,14).

## Beschreibung

Die Erfindung bezieht sich auf Krückenhalter nach dem Oberbegriff des An-spru-ches 1.

Für Personen, die auf Krücken, Spazierstöcke oder andere stockförmige Gehhilfen ange-wiesen sind, ist die vorübergehende Ablage der Krücke häufig ein Problem. Die Krücke muss auf Griffhöhe losgelassen und auch wieder ergriffen werden können. Dies ist dann gut möglich, wenn die Krücke im Wesentlichen in vertikaler Ausrichtung, also stehend, platziert werden kann. Die Krücke wird etwa an einer Wand oder einem Möbel angelehnt. Ange-lehnte Krücken rutschen häufig ab und können dann gegebenenfalls vom Boden nicht mehr aufgenommen werden. Wenn die Krücke zur Erhöhung der Stabilität äußerst schräg ange-lehnt, beispielsweise mit der Armhalterung an einer Tischkante angelehnt bzw. eingehängt wird, so steht sie weit vom Tisch weg und gefährdet, Personen die vorbeigehen und dabei nicht auf das vom Tisch wegstehende untere Krückenende achten.

Aus der DE 296 19 099 U1 ist eine Halterung bekannt, die an einem Auflageteil einen Klemmteil schwenkbar lagert. Im Auflageteil und im Klemmteil sind halbkreisförmige Aus-nehmungen ausgebildet, die an das Rohr einer Krücke angepasst sind. Nach dem Anlegen der beiden Teile an ein Rohr werden sie mit einer Schraube oder einem Schnellspannver-schluss am Rohr festgeklemmt. Diese mehrteilige Halterung ist aufwendig aufgebaut, weil sie nebst den beiden Teilen eine Schwenkverbindung und eine Klemmvorrichtung umfasst. Die Halterung kann nur als Auflage an herausstehenden Kanten eingesetzt werden. Eine sichere Lagerung an der Wand ist nicht möglich.

Das Patent DE 41 11 322 C1 beschreibt eine u-förmige Halterung, bei der das Rohr der Krücke von der offenen Seite der Halterung her in diese eingeführt wird. Dabei werden zwei Auflageflächen der u-förmigen Halterung, bzw. die freien Enden der beiden Schenkel, beid-seits über das Rohr bewegt bis das Rohr auf der geschlossenen Seite des u-förmigen Hal-ters in einen Klemmsitz gelangt. Die Verbindung der beiden Schenkel liegt somit im mon-tierten Zustand auf der von den Auflageflächen abgewandten Seite des Rohres. Der für den Klemmsitz am Rohr nötige Umgriff des Rohres ist direkt beim Rohr ausgebildet. Die für das Aufstecken nötige Kraft ist sehr hoch, so dass zum Aufsetzen mit je einer Hand ein Schen-kel gehalten und der Halter mit beiden Händen aufgespreizt wird. Weil nebst dem Halten beider Schenkel auch die Krücke gehalten werden muss, ist das Aufsetzen des Halters um-ständlich. Ein weiterer Nachteil besteht darin, dass der Halter am Rohr montiert werden muss. Das in der Schrift DE 41 11 322 C1 beschriebene Verspannen der Krücke und des Halters zwischen einer Auflage und dem Boden ist für viele Leute aufgrund des fehlenden Feingefühls nicht möglich. Wenn die Auflageflächen oder der Fußteil der Krücke etwas rutschen, kann sich diese Verspan-nung lösen und die Krücke umfallen. Die Halterung kann nur als Auflage an herausstehen-den Kanten eingesetzt werden. Eine sichere Lagerung an der Wand ist nicht möglich.

Die Aufgabe der vorliegenden Erfindung besteht nun darin, Krückenhalter zu fin-den, die einfach aufgebaut und einfach montierbar sind sowie eine sichere Ablage an Möbeln und Wänden bei im Wesentlichen vertikaler Krückenausrichtung gewährleisten.

Diese Aufgabe wird durch die Merkmale des Anspruches 1 gelöst. Die abhängi-gen An-sprüche beschreiben alternative bzw. vorteilhafte Ausfüh-rungsformen.

Beim Lösen der Aufgabe wurde erkannt, dass zum Abstellen von Krücken an Wänden die Halterung möglichst hoch an der Krücke montierbar sein muss. Weil die gängigen Krücken am oberen Ende vom Haltegriff zum Führungsbereich für den Unterarm kein Rohr aufweisen, muss der Halter so ausgebildet werden, dass sein Eingriffsbereich nicht auf einen Klemmsitz am Rohr beschränkt ist. Selbst wenn zwischen Haltegriff und Führungsbereich ein Rohrteil verläuft, darf die Halterung nicht umgreifend sein, weil sonst eine unerwünschte Druckstelle zum Unterarm hin auftritt. Der Eingriffsbereich soll daher auf der von den Auflageflächen des Krückenhalters abgewandten Seite offen sein. Eine gelenkige bzw. federnde Verbindung zwischen zwei Halterhälften ist zwi-schen dem Eingriffsbereich und dem Halterbereich mit den Auflageflächen angeordnet. Der Eingriffsbereich ermöglicht sowohl ein zangenförmiges Umgreifen des Rohres als auch ein Eingreifen in seitliche Verstärkungsrippen des Griff- und Führungsbereiches am oberen Krückenende.

Der Verbindung zwischen den zwei Halterhälften ist eine Klemmeinrichtung zugeordnet, welche zwei Backen des Eingriffsbereiches am Rohr oder am Griff festklemmt, bzw. in eine Eingriffslage pressbar macht. Die Verbindung übernimmt zumindest die Gelenk-funktion. Gegebenenfalls erzeugt die Verbindung selbst die nötige Klemmwirkung, bei-spielsweise wenn die Verbindung aus Gummimaterial gebildet ist, welches die Backen des Eingriffsbereiches über die Schenkel in die Klemmlage drückt. Die Klemmkraft kann aber auch getrennt von einer beweglichen Verbindung durch ein Federelement bereit-gestellt werden. So kann beispielsweise eine Spiralfeder oder auch eine Blattfeder ein-gesetzt werden. Eine Blattfeder aus Federstahl könnte auch gleichzeitig die Verbindung und die Klemmkraft bereitstellen.

Die Klemmeinrichtung sollte wenn möglich mit einer Hand betätigt werden können, da-mit beim Montieren und Abnehmen des Krückenhalters mit einer Hand die Krücke und mit der anderen Hand der Krückenhalter gehalten werden kann. Wie bei einer Wäsche-klammer ist jede Backe des Eingriffsbereiches mit einem Schenkel verbunden. Wenn die beiden Schenkel am von den Backen abgewandten Ende zusammengedrückt werden, gehen die beiden Backen auseinan-der. Mit aus-einander liegenden Backen kann der Eingriffsbereich des Halters auf die Krücke ge-bracht werden. Beim Loslassen der Schenkel bringt die Klemmeinrichtung die Backen bzw. den Eingriffsbereich in Eingriff mit der Krücke.

An beiden Schenkeln ist je mindestens eine Auflagefläche ausgebildet. Der Abstand zwischen den Schenkeln muss so sein, dass die Backen genügend weit geöffnet wer-den können. Im Bereich des freien Endes der Schenkel sollen die Schenkel in einem Greifbereich mit einer Hand ergriffen und zusammengedrückt werden können. Die Klemmkraft der Klemmeinrichtung, die Schenkellänge und der Greifbereich werden so gewählt, dass die Betätigung möglichst allen Personen möglich ist und zum Halten des Halters an der Krücke eine genügende Klemmkraft erzielt wird.

Der gesamte Halter ist vorzugsweise im Wesentlichen dreiecksförmig, wobei jeder Schenkel eine Hälfte des Dreiecks bildet. Im Greifbereich der Schenkel sind vorzugs-weise je zwei Auflageflächen ausgebildet, wobei die erste je zum Auflegen auf horizon-tale Flächen und die zweite je zum Anlegen an vertikale Flächen ausgerichtet ist. Um ein stabiles Anliegen an der jeweiligen Fläche zu gewährleisten werden die Auflageflä-chen von Material mit genügend hohem Reibungskoeffizienten gebildet. Bevorzugt wei-sen die Auflageflächen eine Gummioberfläche auf. Gegebenenfalls werden auch Strukturen wie Noppen, Rippen oder Lamellen vorgesehen. Die zweiten Auflageflächen müssen an Wänden, die gegebenenfalls eine körnige bzw. raue Oberfläche haben, eine hohe Haftreibung gewährleisten. Daher sind Oberflächenstrukturen bei den zweiten Auflageflächen besonders vorteilhaft.

Der Vorteil der vorliegenden Lösung besteht darin, dass sie auch einteilig ausgebildet wer-den kann. Durch die Verwendung eines geeigneten elastischen Materials, insbesondere eines Gummimaterials, kann an einem klammerförmigen Teil die Verbindung zwischen den beiden Schenkeln als Klemmeinrichtung ausgebildet werden. Gummimaterial erzielt bei den Backen und bei den Auflageflächen die gewünschte Haftreibung.

Es versteht sich von selbst, dass die Schenkel, die Klemmeinrichtung, die Backen und die Auflageflächen auch je als einzelne Elemente ausgebildet werden können, wobei die einzel-nen Teile an den beiden Schenkeln montiert werden. Die Klemmeinrichtung kann beispiels-weise eine Feder und ein Schwenkgelenk umfassen.

Die Zeichnungen erläutern die erfindungsgemäßen Krückenhalter anhand von Aus-füh-rungsbeispielen. Dabei zeigt
Fig. 1a, 5a, 6a eine Draufsicht auf einen Krückenhalter,
Fig. 1 b, 5b, 6b eine Seitenansicht des Krückenhalters,
Fig. 2 eine Draufsicht auf einen Krückenhalter mit Lamellen,
Fig. 3 eine Krücke mit Krückenhalter, die an einem Tisch angestellt ist,
Fig. 4 eine Krücke mit Krückenhalter, die an der Wand angestellt ist,

Fig. 1a, 1 b und 2 zeigen einen Krückenhalter 1 mit zwei Schenkeln 2, einem Eingriffsbe-reich 3 und einen Verbindungsbereich 4, der die beiden Schenkel 2 miteinander verbindet. An jedem Schenkel 2 sind eine erste Auflagefläche 5 und eine zweite Auflagefläche 6 aus-gebildet. Der Eingriffsbereich 3 ist auf der von den Auflageflächen 5 und 6 abgewandten Seite bei der Zugangsöffnung 3a offen und wird von zwei Backen 7 gebildet. Die Ba-cken 7 ermöglichen ein klammerförmiges Umgreifen eines rohrförmigen Krückenab-schnittes, wobei der Krückenabschnitt im Eingriffsbereich entlang einer Eingriffsachse 3b des Eingriffsbereiches ausgerichtet ist. Die nach innen gerichteten Kontaktflächen der Backen 7 verlaufen in einer Schnittebene senkrecht zur Eingriffsachse vorzugs-weise entlang von Kreislinienabschnitten.

Fig. 3 zeigt eine Krücke 8, die am oberen Ende einen Griff und Führungsbereich 9 umfasst. Am unteren Ende ist ein Fußstück 10 angeordnet. Im mittleren Bereich der Krücke 8 umfasst diese ein Rohr 11. Um die Krücke 8 im Wesentlichen in vertikaler Lage sicher an einem Tisch 12 ablegen zu können, ist ein Krückenhalter 1 am oberen Ende des Rohres 11 festgeklemmt. Die ersten Auflageflächen 5 des Krückenhalters 1 liegen auf der horizontalen Tischfläche 12a auf. Das Fußstück 10 steht auf dem Boden 13. Gegebenenfalls wird der Krückenhalter 1 entlang des Rohres 11 soweit verschoben bis die Krücke 8 nach oben leicht gegen den Tisch 12 geneigt im Wesentlichen vertikal steht und die Auflageflächen 5 den Halt an der Tischfläche 12a gewährleisten.

Gemäß Fig. 4 und 1a ermöglichen die freien Enden der Baken 7, die senkrecht zur Ein-griffsachse vorzugsweise im Wesentlichen 7mm, gegebenenfalls weniger als 7mm, dick sind, ein Eingreifen in seitliche Verstärkungsrippen 9a, 9b eines Griff- und Führungsbe-reiches 9 am oberen Krückenende. Dabei stehen Spitzen 7a der Backen 7 an ersten Rippen 9a an und Kontaktbereiche 7b liegen an zweiten Rippen 9b an. Backenbereiche zwischen je einer Spitze 7a und einem Kontaktbereich 7b liegen in den Vertiefung zwi-schen jeweils zwei Rippen 9a, 9b. Durch diesen Eingriff wird der Krückenhalter 1 am Griff- und Führungsbereich 9 der Krücke 8 gehalten. Bei Krücken 8 ohne Rippen wird ein Abschnitt des Griff- und Führungsbereiches 9 von den Backen 7 umgriffen. Mit ei-nem festgesetzten Krückenhalter 1 kann die Krücke 8 mit den zweiten Auflageflächen 6 des Krückenhalters 1 an eine Wand 14 angestellt werden. Dabei ist die Krücke 8 nach oben leicht gegen die Wand 14 geneigt, wobei der Griff- und Füh-rungsbereich 9 etwas stärker gegen die Wand 14 geneigt ist. Damit der im Wesentli-chen senkrecht vom Griff- und Führungsbereich 9 abstehende Krückenhalter 1 mit den zweiten Auflageflächen an der Wand 14 ansteht, sind diese unter einem entsprechen-den spitzen Winkel zur Ein-griffsachse ausgerichtet. Die Krücke 8 steht auf dem Boden 13 und liegt mit den beiden zweiten Auflageflächen 6 an der Wand 14 an. Weil sich die beiden zweiten Auflageflä-chen 6 zusammen quer zur Eingriffsachse 3b über eine Länge von mindestens 6cm, vorzugsweise über eine Länge im Bereich von 7cm bis 9cm, erstrecken, ist die Krücke 8 sicher gehalten.

Wenn der Krückenhalter 1 am Griff- und Führungsbereich 9 der Krücke 8 festgeklemmt ist, stehen die zweiten Auflageflächen 6 auch bei kurzen Schenkeln 2 über den hinteren Rand 9c des Führungsbereiches vor. Wenn der Krückenhalter 1 nur am Rohr 11, bzw. unterhalb des Griff- und Führungsbereiches 9 befestigt werden könnte, so müssten die Schenkel 2 viel länger sein, was nicht erwünscht ist. Es ist somit ein wichtiger Vorteil des erfinderischen Krückenhalters 1, dass er auch am Griff- und Führungsbereich 9 montierbar ist. Der erfinderische Krückenhalter 1 kann mit Schenkeln 2 von 4cm bis 7cm Länge und quer dazu mit einer Ausdehnung von lediglich 6cm bis 9cm hergestellt werden. Es handelt sich somit um ein kleines Teil, das nicht stört, wenn es an einer Krücke 8 befestigt ist. Selbst wenn der Krückenhalter 1 am Griff- und Führungsbereich 9 befestigt ist, kann die Krücke 8 zum ungestörten Gehen benützt werden. Die Zu-gangsöffnung 3a lässt den Kontaktbereich zwischen dem Unterarm und dem Griff- und Führungsbereich 9 frei.

Fig. 1 b zeigt die Ausrichtung einer zweiten Auflagefläche 6, welche unter einem spitzen Winkel zur Eingriffsachse 3b verläuft. An jedem Schenkel 2 sind mindestens zwei Auf-lageflächen ausgebildet, wobei eine erste Auflagefläche 5 im Wesentlichen senkrecht zur Eingriffsachse 3b verläuft. Es versteht sich von selbst, das der dargestellte Krü-ckenhalter 1 auch so montiert werden kann, dass eine weitere erste Auflagefläche 5' auf einer horizontalen Stützfläche aufliegt.

Gemäß Fig. 1a und 2 werden die Backen 7 des Eingriffsbereiches von einer Klemmein-richtung 4, 4a in eine Eingriffslage gepresst, so dass ein Krückenabschnitt im Eingriffs-bereich 3 entlang der Eingriffsachse 3b ausgerichtet ist. Die Klemmeinrichtung kann ver-schieden ausgebildet werden. Der Verbindungsbereich 4 übernimmt zumindest die Ge-lenkfunktion. Gegebenenfalls ist der Verbindungsbereich 4 einteilig ausgebildet und übernimmt nebst der Gelenkfunktion auch die Klemmfunktion, beispielsweise wenn der Verbindungsbereich 4 aus Gummimaterial gebildet ist, welches die Backen 7 über die Schenkel 2 in die Klemmlage drückt. Zum Öffnen müssen die Schenkel 2 auf der Seite der zweiten Auflagefläche 6 gegen die Klemmkraft zusammengedrückt werden. Dazu umfassen voneinander abgewandte, äußere Seitenflächen 2a der Schenkel 2 Greifbe-reiche, bei denen die beiden Schenkel 2 mit einer Hand ergriffen und zusammenge-drückt werden können.

Die Klemmkraft zum Rückstellen der Schenkel 2 und zum Festklemmen an der Krücke 8 kann aber auch getrennt von einer beweglichen Verbindung durch ein Federelement 4a bereitgestellt werden. So kann beispielsweise eine Spiralfeder oder auch eine Blattfeder eingesetzt werden. Eine Blattfeder aus Federstahl könnte gleichzeitig die Gelenkfunk-tion und die Klemmfunktion erzielen.

Der Krückenhalter 1 wird vorzugsweise einstückig aus elastischem Material gebildet, etwa aus einem Gummimaterial, insbesondere Silikon. Der Halter kann aus platten-förmigem Gummimaterial durch Fräs-, Bohr- und/oder Sägschritte herausgearbeitet werden. Vorzugsweise wird er aber als Spritzgussteil hergestellt. Durch die Wahl eines geeigneten Gummimaterials und durch die entsprechende Form-gebung, kann der Verbindungsbereich 4 die für die Klemmwirkung benötigte Rückstell-kraft erzielen.

An den zweiten Auflageflächen 6, gegebenenfalls aber auch an den ersten Auflageflä-chen 5, sind Strukturen wie beispielsweise Noppen, Rippen oder Lamellen 6a ausgebil-det. Mit diesen Strukturen können die zweiten Auflageflächen an rauen oder unebenen Oberfläche eine hohe Haftreibung erzielen.

Die in den Fig. 5a, 5b und 6a, 6b dargestellten Ausführungsbeispiele sind einteilig. Durch die Verwendung eines geeigneten elastischen Materials, insbesondere eines Gummi- bzw. Sili-konmaterials, kann am klammerförmigen Halter 1 der Verbindungsbereich 4 zwischen den beiden Schenkeln 2 als Klemmein-rich-tung ausgebildet werden. Der Halter 1 kann als Spritzgussteil hergestellt werden. Weil das verwendete Material eine hohe Elastizität auf-weist, wird der Verbindungsbereich 4 etwas grösser ausgebildet als in den Ausführungen gemäss der Fig. 1a und 2. Dadurch sind die beiden Schenkel 2 über einen grösseren Be-reich miteinander verbunden. Wenn die Backen 7 durch das Zusammendrücken der vom Eingriffsbereich 3 abgewandten Enden der Schenkel 2 auseinander bewegt werden, so verformen sich auch die Schenkel 2 einwenig. Ein weicher Halter 1 hat den zusätzlichen Vorteil, dass er beim unerwünschten Kontakt weder Sachen beschädigt, noch Personen verletzt. Die Auflageflächen 5, 6 haben gute Haftreibungskoeffizienten.

An den Backen 7 sind in den Eingriffsbereich 3 vorstehende Vorsprünge 3c ausgebildet, die auch bei etwas kleineren Rohrdurchmessern das Klemmen des Halters 1 verbessern. Um den Materialbedarf zu minimieren, werden in den Schenkeln 2 des Halters 1 Vertiefungen 15 vorgesehen. Die Rippen 6a sind an den ersten Auflageflächen 5 ausgebildet.

Beim Ausführungsbeispiel der Fig. 6a und 6b stehen von der weiteren ersten Auflagefläche 5' Stegpaare 16 vor. Zwischen den Stegen eines Stegpaares 16 ist ein teilringförmiger Spalt 17 ausgebildet. Dieser kann den Rand 9c des Führungsbereiches 9 einer Krücke 8 aufnehmen. Eine Ausführungsform mit den Stegpaaren 16 kann zuoberst auf eine Krücke 8 aufgesteckt werden.

## Patentansprüche

1. Krückenhalter (1) zur Sicherung der Ablage einer Krücke (8) an festen Flächen (14, 12a) bei im Wesentlichen vertikaler Krückenausrichtung, wobei der Krückenhalter (1) zwei Schenkel (2), einen Eingriffsbereich (3), einen Verbindungsbereich (4), der die bei-den Schenkel (2) verbindet, und mindestens eine Auflagefläche (5, 6) umfasst, **da-durch gekennzeich-net,** dass der Eingriffsbereich (3) auf der von der mindestens einen Auflagefläche (5, 6) abgewandten Seite eine Zugangsöffnung (3a) hat, an je-dem Schenkel (2) eine Backe (7) umfasst, der Verbindungsbereich (4) zwischen dem Eingriffsbereich (3) und der mindestens einen Auflagefläche (5, 6) angeordnet ist, eine Klemmeinrichtung (4, 4a) die Backen (7) des Eingriffsbereiches (3) in eine Eingriffslage bringt und die Backen (7) von einander weg zu bewegen sind durch das Zusammendrücken der beiden Schenkel (2) im Bereich der mindestens einen Auflagefläche (5, 6), wobei ein Krückenabschnitt im Eingriffsbereich (3) entlang einer Ein-griffsachse (3b) des Eingriffsbereiches (3) ausgerichtet ist.

2. Krückenhalter (1) nach Anspruch 1, **da-durch gekennzeichnet, dass** an jedem Schen-kel (2) mindestens zwei Auflageflächen (5, 6) ausgebildet sind, wobei eine erste Auflagefläche (5) im Wesentlichen senkrecht zur Eingriffsachse (3b) und eine zweite Auflagefläche (6) unter einem spitzen Winkel zur Eingriffsachse (3b) verläuft.

3. Krückenhalter (1) nach Anspruch 1 oder 2, **da-durch gekennzeichnet, dass** an den ersten Auflageflä-chen (5) und/oder an den zweiten Auflageflächen (6) Strukturen (6a) wie beispielsweise Noppen, Rippen oder Lamellen vorge-sehen sind.

4. Krückenhalter (1) nach einem der Ansprüche 1 bis 3, **da-durch gekennzeichnet, dass** die nach innen gerichteten Kontaktflächen der Backen (7) in einer Schnittebene senkrecht zur Eingriffsachse (3b) entlang von Kreislinienabschnitten verlaufen.

5. Krückenhalter (1) nach einem der Ansprüche 1 bis 4, **da-durch gekennzeichnet**, **dass** die freien Enden der Backen (7) senkrecht zur Eingriffsachse (3b) im Wesentlichen 7mm, insbesondere weniger als 7mm, dick sind, so dass sie zwischen seitliche Verstär-kungsrippen (9a, 9b) eines Griff- und Führungsbereiches (9) eingreifen können.

6. Krückenhalter (1) nach einem der Ansprüche 1 bis 5, **da-durch gekennzeichnet**, **dass** er in der Draufsicht im Wesentlichen dreiecksförmig, bezüglich einer Mittellinie zwi-schen den beiden Schenkeln (2) im Wesentlichen symmetrisch ist und sich die zweiten Auflageflächen (6) der beiden Schenkel (2) entlang der senkrecht zur Mit-tellinie verlaufenden Dreieck-Grundseite erstrecken.

7. Krückenhalter (1) nach einem der Ansprüche 1 bis 6, **da-durch gekennzeichnet**, **dass** am vom Eingriffsbereich (3) abgewandten Endbereich der Schenkel (2) ein Greifbe-reich (2a) ausgebildet ist, bei dem die beiden Schenkel (2) mit einer Hand ergriffen und zusammengedrückt werden können.

8. Krückenhalter (1) nach einem der Ansprüche 1 bis 7, **da-durch gekennzeichnet, dass** er einstückig aus elastischem Material gebildet ist, vorzugsweise aus einem Gum-mimaterial, wobei die Klemm-einrichtung vom Verbindungsbereich (4) gebildet wird.

9. Krückenhalter (1) nach einem der Ansprüche 1 bis 7, **da-durch gekennzeichnet, dass** die beiden Schenkel aus einem ersten Material, vorzugsweise aus einem Gummi-material, und der Verbindungsbereich (4) zumindest teilweise aus einem zweiten Material, vorzugsweise einem metallischen Federelement (4a), insbesondere einem Federstahlelement, gebildet sind.
